# DEMANDE DE BREVET EUROPEEN

(11) **EP 0 338 608 A1**
(43) Date de publication de la demande: **25.10.1989**
(21) Numéro de dépôt: 89200792.3
(22) Date de dépôt: 29.03.1989
(51) Int. Cl.: C14B 1/62, C14B 1/58, C14B 17/06

(54) **Machine pour déposer et prélever des peaux ou articles similaires en feuille sur un plan de séchage**

(30) Priorité: 18.04.1988 IT 8555788
(71) Demandeur: F.B.P. PLANNING S.r.l., I-36050 Montorso (Vicenza) (IT)
(72) Inventeur: Boschetti, Luigi, I-36071 Arzignano (Vicenza) (IT); Verza, Giampietro, I-36071 Arzignano (Vicenza) (IT)
(74) Mandataire: Bettello, Luigi, Dott. Ing.

(57) **Abrégé**

La machine comprend deux tapis transporteurs (2 et 3) qui sont disposés en superposition et qui tournent dans des directions opposées, en étant portés par un chariot équipé de roues (16), lequel chariot permet l'avance de l'ensemble sur un plan de séchage (20) à partir duquel les peaux ou autres articles en feuilles sont prélevés à l'état sec en déposant sur le même plan de nouvelles peaux ou articles à sécher, étant en outre prévue la possibilité d'utiliser plusieurs plans de séchage superposés (20, 20′, 20˝, 20‴), la machine étant alors montée sur un châssis (22) mobile verticalement, tandis que le ou les opérateurs se tiennent sur le marche-pieds (24) éventuellement solidaire dudit bâti mobile (22).

## Description

La présente invention a pour but de réaliser une machine grâce à laquelle il est possible de déposer des peaux ou autres articles en feuilles sur un plan de séchage, et simultanément de prélever sur ce même plan les peaux ou articles à l'état sec, en vue de les amener à des traitements subséquents.

On sait que l'opération de séchage des peaux ou autres articles en feuilles est assurée en étendant les articles un par un sur un plan de séchage, en prenant soin que chaque article soit déposé sans pli, en élargissant cet article à l'aide d'une spatule du type manuel ou à manoeuvre mécanique, en le laissant sur ce plan pendant un temps suffisant pour obtenir le séchage, pour être ensuite prélevé sur ce plan et empilé à nouveau avant d'être soumis à de nouveaux traitements de travail. Ces opérations nécessitent un emploi important de personnel qui doit surveiller avec une très grande attention que les peaux ou autres articles en feuilles soient régulièrement déposés à plat et sans plis.

La machine suivant l'invention a pour but d'effectuer de manière automatique aussi bien le dépôt que le prélèvement des articles en feuilles, respectivement sur le plan de séchage ou à partir de celui-ci, en éliminant une grande partie de la main-d'oeuvre du fait que le personnel doit se limiter à déposer un morceau des peaux sur le plan d'entrée de la machine et surveiller la bonne exécution du travail effectué par celle-ci, sans avoir à intervenir, sauf en cas de nécessité ou par suite de faits imprévus, en assurant de la sorte une réduction sensible des coûts de travail, une meilleure garantie de la bonne exécution du traitement et une plus grande salubrité pour le personnel.

La machine comprend substantiellement deux tapis transporteurs superposés qui tournent dans des directions opposées de manière à permettre le passage entre eux de la peau à déposer sur le plan de séchage, ces deux tapis étant portés par un chariot mobile qui avance jusqu'à atteindre le plan de séchage, pour prélever sur celui-ci la peau déjà séchée et déposer sur lui la peau à sécher.

On prévoit par ailleurs la possibilité que dans le cas où les peaux pré sentent des dimensions réduites, elles peuvent être déposées et/ou prélevées sur le plan de séchage en deux ou plus de deux exemplaires de manière simultanée.

Suivant une première caractéristique nouvelle de la machine, on prévoit que la partie d'entrée du tapis transporteur supérieur peut être soulevée lorsque la peau à travailler commence à prendre appui sur le tapis transporteur inférieur, pour s'abaisser ensuite automatiquement et rester à cette position pendant toute la durée de l'opération, jusqu'au moment où une nouvelle peau à sécher est présentée à la machine.

Suivant une autre disposition caractéristique originale de la machine, on prévoit qu'une série de tambours tournants fous, pourvus de saillies à profil hélicoïdal, est disposée dans la zone qui précède les tapis transporteurs en vue de procéder à l'extension à plat de la peau ou article similaire qui doit être introduit dans la machine sans aucun pli.

Le même résultat peut être obtenu à l'aide d'une simple console à surface courbe pourvue de nervures à profil hélicoïdal, qui assure l'élargissement de la peau en opérant son introduction à plat entre les tapis transporteurs.

Encore une autre caractéristique remarquable de la machine consiste à prévoir que les deux tapis transporteurs sont portés par un chariot mobile sur des rails de guidage qui permettent l'avance du bras portant les tapis précités au-dessus du plan de séchage, tandis qu'un dispositif à leviers, actionné par des vérins pneumatiques appropriés, permet le soulèvement des deux tapis par rapport au plan de séchage à la fin de la manoeuvre d'extension du bras sus-mentionné, en évitant de la sorte d'interférer avec la peau à sécher.

Suivant encore une autre caractéristique nouvelle, on prévoit que tout l'ensemble comprenant les deux tapis transporteurs qui avancent dans des directions opposées soit susceptible d'être monté sur un plateau mobile verticalement, afin de faire en sorte que les peaux soient successivement déposées sur des machines de séchage sous vide présentant plusieurs étages superposés.

L'invention va maintenant être décrite de manière plus détaillée avec l'aide des planches de dessin annexées, dans lesquelles :
La fig. 1 (planche I) est une vue schématique de côté de la machine suivant l'invention.
La fig. 2 (planche II) est une vue en plan par dessus de la machine, montrant sur une moitié l'organe fixe d'élargissement, sur l'autre moitié le système de tambours tournants d'élargissement.
La fig. 3 (planche III) est une vue partielle à échelle agrandie, représentant en vue de côté la partie antérieure de la machine, équipée de tambours tournants d'élargissement.
La fig. 4 (planche IV) montre la même machine, équipée d'organes fixes d'élargissement.
La fig. 5 (planche V) montre, toujours à échelle agrandie, l'extrémité arrière de la machine en vue de côté.
La fig. 6 (planche VI) représente schématiquement la première phase de travail de la machine.
La fig. 7 illustre schématiquement la seconde phase de travail.
La fig. 8 montre une troisième phase de travail.
La fig. 9 représente une quatrième phase de travail.
La fig. 10 montre une cinquième phase de travail.
La fig. 11 montre une sixième phase de travail.
La fig. 12 illustre de manière schématique la machine pour le travail des peaux de dimensions réduites, disposées par paires.

Comme on peut le voir en fig. 1, la peau 1 est introduite entre les tapis transporteurs 2 et 3 dont le second se trouve avec son extrémité d'entrée 4 à la position soulevée pour permettre l'introduction aisée de la peau envisagée entre lesdits tapis, et ce grâce à la commande assurée par des vérins pneumatiques 5 prévus sur les côtés de la machine, comme mieux montré en fig. 2.

Dans une première forme de réalisation de la machine, telle qu'illustrée dans la partie inférieure de la fig. 2, on prévoit qu'une série de rouleaux tournants fous 6 amènent les peaux à des tambours tournants 9 pourvus de saillies hélicoïdales, pour élargir ladite peau qui avance sur le plan 8 (fig. 3), lequel est prévu en avant des tapis transporteurs 2 et 3.

Dans une autre forme de réalisation de la machine, on prévoit qu'une série de spatules 7 (fig. 4) assurent l'adhérence de la peau sur le plan 8 après qu'elle ait été élargie par le sabot fixe 10 muni de saillies hélicoïdales propres, elles-aussi, à élargir la peau en l'étirant à plat.

La première ou la seconde forme de réalisation sera choisie en fonction des caractéristiques des peaux ou autres articles en feuille souple destinés à être travaillés.

Dans le premier cas (tambour tournant fou 9) on prévoit que ce tambour peut être précédé par une série de rouleaux 11 eux-mêmes montés fous, qui facilitent l'introduction de la peau sur la machine.

Un dispositif arrête-peau 12 (fig. 2), commandé par un levier disposé sur un côté de la machine et actionné par un vérin 13 (fig. 1), permet à l'opérateur de bloquer la peau par une extrémité, en vue de faciliter son étirement dans le sens transversal, préalablement à son introduction dans la machine.

L'ensemble complet comprenant les tapis transporteurs 2 et 3 peut avancer en étant porté par un chariot muni de roues 16 qui se déplacent sur des rails de guidage 18 (fig. 1), en prenant appui à l'avant par des roues 17 coopérant avec des guides 19, ces roues 17 étant portées par des leviers à balancier qui, en étant actionnés par des vérins pneumatiques 25, assurent le soulèvement de l'extrémité avant du chariot par rapport au plan de séchage 20.

On prévoit par ailleurs la possibilité de monter sur l'embase 21 un plateau soulevable 22 équipé de leviers croisés 23 ou autres moyens équivalents de soulèvement, qui permettent à la machine de travailler sur plusieurs étages superposés, par exemple 20′, 20˝,20˝′ ou autre.

Le marche-pieds 24 sur lequel peut monter l'opérateur peut être prévu fixe ou bien mobile sur le plateau 22, comme montré sur le dessin, suivant que la machine travaille sur un ou plusieurs plans.

Les secteurs en forme de coins 26 visibles en fig. 5 et articulés en 27 entre les deux brins du tapis transporteur 3 sont munis de ressorts d'adhérence 28 et sont destinés à prélever la peau ou article similaire précédemment étendu et séché sur le plan 20.

De manière avantageuse ces secteurs 26, qui doivent prendre appui sur le plan 20 lors du prélèvement de la peau séchée, seront réalisés en matière plastique, par exemple en polytène, en tout état de cause en une matière plus tendre que celle qui forme le plan de séchage.

Le cycle de fonctionnement de la machine est illustré aux fig. 6 à 11.

En fig. 6 la peau 1 prend appui sur le tapis transporteur inférieur 2 tandis que la partie antérieure 4 du tapis 3 se trouve à la position soulevée.

Une autre peau 29, précédemment déposée sur le plan 20, est en cours de séchage.

En fig. 7, la partie antérieure 4 du tapis supérieur 3 s'est abaissée et a saisi la peau 1 qui de ce fait avance entre les deux tapis transporteurs 2 et 3 jusqu'à se trouver à la position illustrée en fig. 8, où elle pend vers le bas avant d'être déposée sur le plan 20. A ce moment le chariot qui porte les deux tapis transporteurs 2 et 3 se déplace vers l'avant (fig. 9) afin de soulever par les secteurs 26 en forme de coin la peau 29 déjà séchée sur le plan 20.

Simultanément, la peau 1 est déposée en position retournée sur le plan de séchage 20, tandis que la peau 29 remonte sur le tapis transporteur 3, comme montré en fig. 10.

Au cours de cette phase de dépôt de la peau à sécher sur le plan 20, et de prélèvement de la peau séchée 29 à partir de celui-ci, les roues 17 prennent appui sur ledit plan.

A ce moment entrent en action les vérins 25 (voir fig. 1) qui assurent le soulèvement de la partie arrière des deux tapis transporteurs sur les roues 17, afin de permettre le retour de l'ensemble à la position de départ, sans interférer avec la peau 1 déposée pour le séchage sur le plan 20.

Au cours de cette phase, les roues 17 prennent toujours appui sur le plan de séchage.

La peau 29 peut ainsi être prélevée par le ou les opérateurs, tandis que les tapis 2 et 3 se meuvent pour l'introduction d'une nouvelle peau à sécher sur le plan 20.

Dans un complément éventuel de la machine, on prévoit la possibilité d'incorporer à la partie supérieure du tapis 3 un autre tapis tournant 33 ou dispositif équivalent, propre à faciliter l'extraction automatique des peaux séchées pour amener celles-ci à des traitements subséquents.

En fig. 12 on a illustré le cas dans lequel deux peaux 30 et 31 présentant de plus petites dimensions coopèrent simultanément avec les tapis 2 et 3 pour être amenées en même temps sur le plan de séchage 20.

Bien évidemment, dans le cas de peaux de plus petites dimensions, on peut prévoir le traitement d'une série de peaux en nombre supérieur à deux.

Pour des installations de plus grandes dimensions, il est possible de prévoir plusieurs plans de séchage, tels par exemple que ceux référencés 20′, 20˝ et 20‴ en fig. 1 ; ces plans prennent appui sur le plan 20 afin de recevoir les peaux, moyennant soulèvement de l'ensemble du bâti 9 qui porte les tapis transporteurs 2 et 3, et ce à l'aide de moyens de soulèvement constitués par exemple par les leviers croisés 23 ou équivalents.

En pareil cas, le marche-pieds 24 sur lequel peuvent monter les opérateurs affectés à l'introduction des peaux ou articles similaires, pourra être avantageusement prévu fixe ou au contraire suivra le plateau 22 en se soulevant avec lui ou avec des moyens indépendants de celui-ci.

Il va de soi que les détails de construction de la machine qui viennent d'être décrits ont été indiqués sur les planches de dessin annexées suivant une forme particulière de leur réalisation structurelle illustrée à simple titre d'exemple non limitatif, ces détails pouvant affecter d'autres formes différentes, en maintenant les caractéristiques essentielles de la machine, sans pour autant sortir du domaine du brevet.

## Revendications

1. Machine pour déposer et prélever des peaux ou articles similaires en feuille sur un plan de séchage, caractérisée en ce qu'elle comprend un tapis inférieur (2) et un tapis supérieur (3) supportés par des roues qui tournent dans des sens opposés, lesquels tapis saisissent la peau ou article similaire à amener sur le plan de séchage en la faisant avancer entre lesdits tapis, l'ensemble se déplaçant sur un chariot mobile qui permet le dépôt des peaux ou analogues sur le plan de séchage (20) à la position retournée.

2. Machine suivant la revenidcation 1, caractérisée en ce qu'à l'extrémité avant du châssis qui porte le tapis transporteur (3) est disposée une série de coins (26) qui en avançant avec le chariot de transfert soulèvent la peau précédemment séchée sur le plan (20) en la faisant monter sur le tapis (3) de façon à l'amener en position utile pour son prélèvement par l'opérateur.

3. Machine suivant l'une quelconque des revendications 1 et 2, caractérisée en ce que la partie antérieure (4) du tapis transporteur (3) est susceptible d'être soulevée à l'aide de vérins pneumatiques (5) en vue de faciliter l'introduction de la peau ou article similaire entre les deux tapis (2 et 3).

4. Machine suivant les revendications 1 à 3, caractérisée en ce qu'une série de tambours tournants fous (6), supportée par des leviers associés à un ressort de poussée (15) dont l'action est réglable au moyen de volants (14), permet de maintenir la peau ou article similaire à l'état étendu sur le plan d'entrée (8) prévu en avant des tapis (2 et 3).

5. Machine suivant les revendications 1 à 3, caractérisée en ce qu'une série de spatules (7) montées sur des leviers soumis à l'action des ressorts (15) dont la force peut être réglée à l'aide des volants (14), maintiennent la peau ou article similaire en adhérence contre le plan d'entrée (8), en retenant ladite peau à l'état étendu et sans pli, préalablement à son introduction dans l'espace compris entre les tapis transporteurs (2 et 3).

6. Machine suivant les revendications 1 à 3 et l'une ou l'autre des revendications 4 et 5, caractérisée en ce qu'une série de rouleaux tournants fous (9), pourvus de saillies hélicoïdales (3), ainsi qu'une série de tambours (11) eux-mêmes tournants fous, assurent l'appui des peaux ou autres articles similaires destinés à être introduits dans la machine.

7. Machine suivant les revendications 1 à 3 et l'une ou l'autre des revendications 4 et 5, caractérisée en ce qu'un sabot (10) pourvu de saillies à profil hélicoïdal permet l'appui des peaux avant leur introduction dans la machine.

8. Machine suivant les revendications 1 à 3, caractérisée en ce qu'un dispositif arrête-peau (12) commandé par un vérin 13 assure la retenue des peaux sur un côté tandis que l'opérateur peut étaler ladite peau en la saisissant par l'extrémité opposée en vue de son introduction dans la machine à l'état parfaitement plat.

9. Machine suivant les revendications 1 à 3, caractérisée en ce que deux vérins (25) agisant sur des leviers qui portent les roues (17) permettent de soulever l'ensemble lors du trajet de retour, sans interférer avec les peaux déposées sur le plan de séchage.

10. Machine suivant les revendications 1 à 3, caractérisée en ce que l'ensemble comprenant les tapis (2 et 3) est monté sur un chariot équipé de roues (16) et propre à assurer l'avance de l'ensemble précité au-dessus du plan de séchage (20), en vue d'étaler sur celui-ci la peau à sécher à la position retournée, tandis qu'une série de coins (26) montés à l'extrémité avant du bâti qui soutient le tapis transporteur (3) soulève la peau séchée en la faisant monter sur ledit tapis supérieur (3).

11. Machine suivant les revendications 1 à 3, caractérisée en ce que le plateau (22) qui soutient le chariot mobile supportant les tapis transporteurs (2 et 3) est équipé de moyens de soulèvement (23) en vue de permettre l'utilisation de la machine en liaison avec des installations de séchage à plusieurs étages (20, 20′, 20˝, 20‴) qui se déplacent successivement vers le haut à des niveaux superposés sur lesquels sont séchés les peaux ou articles similaires précédemment déposés.

12. Machine suivant l'une quelconque des revendications qui précèdent, caractérisée en ce qu'un tapis transporteur auxiliaire (33) peut être prévu au-dessus du tapis (3) pour permettre l'extraction des peaux séchées destinées à être amenées à des traitements subséquents.
